# FASCICULE DE BREVET EUROPEEN

(11) **EP 0 130 887 B1**
(45) Date de publication et mention de la délivrance du brevet: **11.01.1989**
(21) Numéro de dépôt: 84401293.0
(22) Date de dépôt: 21.06.1984
(51) Int. Cl.: B22D 11/128, B22D 11/124

(54) **Dispositif de support d'un produit coulé en sortie d'une lingotière pour coulée continueet procédé de reglage du dispositif**
Einrichtung zur Stützung eines aus einer Stranggiesskokille austretenden Stranges und Verfahren zur Verstellung der Einrichtung
Supporting device for a cast product emerging from a continuous-casting mouldand method for adjusting the device

(30) Priorité: 24.06.1983 FR 8310706
(43) Date de publication de la demande: 09.01.1985
(73) Titulaire: CLECIM, F-92400 Courbevoie (FR)
(72) Inventeur: Vial, Raymond, F-42420 Lorette (FR)
(74) Mandataire: Le Brusque, Maurice

(56) Documents cités:
- FR-A- 1 191 063
- FR-A- 2 058 374
- GB-A- 762 513

## Description

La présente invention se rapporte à un dispositif de support d'un produit coulé en continu et à un procédé de réglage de la largeur dudit dispositif suivant les préambules des revendications 1, respectivement 3.

Dans une machine coulant en continu un produit de section rectangulaire, on doit généralement supporter, outre les grands côtés, également les petits côtés du produit coulé, au moins dans la zone proche de la sortie de la lingotière, là où la partie solidifiée offre le moins de résistance à la poussée due à la pression ferrostatique. Par ailleurs, une machine de coulée continue doit généralement pouvoir couler des produits de largeurs différentes, de sorte qu'il est nécessaire de prévoir sur celle-ci des moyens permettant de régler la position des dispositifs de support des petits côtés.

Dans les dispositifs connus jusqu'alors, on utilise des moyens permettant de modifier cette position par rapport au bâti de la machine (FR-A-2.058.374). De tels moyens ne donnent cependant pas la garantie d'obtention d'un contact optimal entre le dispositif de support des petits côtés et le produit coulé.

Par ailleurs, le document FR-A-2.365.390, sur lequel les préambules des revendications 1 et 3 sont basés, décrit un procédé permettant de modifier la position des petits côtés de la lingotière pour régler la largeur du produit sans arrêter la coulée, la hauteur de métal liquide dans la lingotière étant maintenue constante durant toute l'opération. Dans un tel cas, on prévoit habituellement des dispositifs complexes donc onéreux en coût de fabrication et d'entretien pour synchroniser les déplacements des dispositifs de support des petits côtés du produit avec les déplacements des petits côtés de la lingotière.

Le dispositif selon la présente invention ne présente pas les inconvénients de ces dispositifs connus. Il permet en effet d'assurer toujours un bon contact avec le produit coulé, et il permet de s'abstenir d'utiliser des moyens de synchronisation complexes, comme c'était le cas jusqu'à présent, dans le cas où la lingotière est réglable en marche.

L'invention s'applique donc à un dispositif de support d'un produit coulé dans une installation de coulée continue comportant une lingotière limitée par deux grands côtés et deux petits côtés pour la formation d'un produit à section rectangulaire constitué d'un noyau liquide entouré par une croûte solidifiée et des moyens de déplacement des petits côtés de la lingotière pour modifier la largeur du produit coulé, la hauteur de métal liquide dans la lingotière et, par conséquent, la pression ferrostatique en chaque point restant constantes durant toute l'opération, et un dispositif de support du produit à la sortie de la lingotière, comprenant quatre plaques de support, respectivement, des grands et des petits côtés du produit et des moyens d'application desdites plaques de support contre les côtés du produit, en prenant appui sur un bâti fixe.

Conformément à l'invention, les moyens d'application des plaques de support des petits côtés sont constitués, pour chaque plaque, par au moins un vérin à double effet prenant appui sur le bâti fixe et comprenant deux entrées sur lesquelles est appliquée une même pression de fluide restant constante durant tout le processus de variation et déterminée en fonction de la hauteur de la colonne liquide à cet endroit et de la surface du petit côté supporté de façon que la plaque de support soit maintenue appliquée contre le produit avec une force juste suffisante pour équilibrer la pression ferrostatique, et se déplace sous l'action de la croûte solidifiée en suivant le déplacement des petits côtés de la lingotière.

Conformément à l'invention, au regard du procédé de réglage du dispositif selon la revendication 1, ce procédé est caractérisé par les caractéristiques mentionnées dans la partie caractéri- sante de la revendication 3.

L'invention se base sur la remarque selon laquelle la pression latérale exercée en un point par l'acier encore liquide dépend uniquement de la hauteur de la colonne liquide en ce point, et non pas de la largeur du produit à cet endroit, et reste donc constante pendant tout le processus de variation. Dans ces conditions, il est apparu qu'il n'était somme toute pas nécessaire, comme on serait tenté de le faire à l'évidence, de synchroniser la position des organes de support à la position des petits côtés de la lingotière : il suffit simplement d'appliquer ces organes de support contre le produit coulé avec une force juste suffisante pour vaincre la pression ferrostatique. Ce mode d'opération est rendu possible par la présence de la croûte de produit solidifié qui entoure le coeur d'acier liquide formé par le produit à sa sortie de la lingotière. C'est cette croûte solidifiée, par le fait qu'elle agit comme une peau tendue, qui, avec le dispositif de l'invention, permet aux organes de support de suivre le déplacement des petits côtés de la lingotière, sans autres moyens et sans variation des données prédéterminées, à condition bien sûr que ce déplacement soit progressif, ce qui est toujours le cas.

L'invention sera mieux comprise à l'aide de la description suivante d'un exemple de réalisation, en référence aux dessins annexés dans lesquels :
- la figure 1 est une vue, en demi-coupe selon la direction bb de la figure 2, donc en demi-coupe dans la direction de coulée, du dispositif de l'invention,
- la figure 2 est une vue, en demi-coupe selon la direction aa de la figure 1, donc en demi-coupe orthogonale à la direction de coulée, dudit dispositif de l'invention.

En se reportant à l'ensemble des figures 1 et 2, on distingue le produit coulé en sortie de la lingotière (non représentée), composé d'un coeur d'acier liquide 1 entouré d'une mince croûte solidifiée 2, encore très souple en raison de sa température élevée.

De manière classique, la partie solidifiée 2 est supportée par quatre plaques d'usure 3, fixées chacune à une plaque de support 4. De manière classique également ces plaques et 4 sont pourvues de moyens permettant de refroidir le produit coulé par pulvérisation d'eau.

Dans l'exemple représenté, ces moyens classiques de refroidissement sont constitués par le fait que les plaques 3 sont percées d'un grand nombre d'alvéoles 30 régulièrement réparties, tandis que les plaques 4 sont percées du même nombre de petits canaux 40, débouchant chacun au centre d'une avéole 30, ces canaux 40 étant alimentés en eau de pulvérisation par l'intermédiaire de longs canaux de distribution 41, percés dans l'épaisseur des plaques 4 perpendiculairement aux canaux 40 comme représenté, et de conduites 42 d'alimentation en eau.

Conformément à l'invention, les plaques 4 qui sont relatives aux petits côtés de la brame coulée sont supportées chacune par la tige d'un vérin à double effet 5 fixé sur le bâti 5 de la machine. La pression de fluide appliquée sur les entrées 7 de ce vérin est déterminée, par un calcul simple tenant compte de la hauteur de la colonne liquide à cet endroit et de la surface de petit côté que l'on y supporte, pour équilibrer la pression ferrostatique à cet endroit.

Par ailleurs, de façon à ce qu'en absence de produit, la plaque 4 du petit côté reste sensiblement verticale, cette plaque comporte un deuxième point de fixation 8 relié élastiquement, à l'aide d'une tige 9 et d'un ressort 10, à une pièce 11 fixée sur la tige 12 du vérin 5.

Au départ de l'opération de coulée, on applique les plaques 4 contre les côtés du mannequin, puis sur le produit lorsque le mannequin est retiré et que l'opération est par suite démarrée.

## Revendications

1. Dispositif de support d'un produit coulé dans une installation de coulée continue comportant une lingotière limitée par deux grands côtés et deux petits côtés pour la formation d'un produit à section rectangulaire constitué d'un noyau liquide (1) entouré par une croûte solidifiée (2) et des moyens de déplacement des petits côtés de la lingotière pour modifier la largeur du produit en cours de coulée, la hauteur de métal liquide dans la lingotière et, par conséquent, la pression ferrostatique en chaque point restant constantes durant toute l'opération, et un dispositif de support du produit à la sortie de la lingotière, comprenant quatre plaques (4) et (3) de support, respectivement, des grands et des petits côtés du produit et des moyens d'application desdites plaques de support (4) et (3) contre les côtés du produit, en prenant appui sur un bâti fixe (6), caractérisé par le fait que les moyens d'application des plaques (3) de support des petits côtés sont constitués pour chaque plaque, par au moins un vérin à double effet (5) prenant appui sur le bâti fixe et comprenant deux entrées (7) sur lesquelles est appliquée une même pression de fluide restant constante durant tout le processus de variation et déterminée en fonction de la hauteur de la colonne liquide à cet endroit et de la surface du petit côté supporté, de façon que la plaque de support (3) soit maintenue appliquée contre le produit avec une force juste suffisante pour équilibrer la pression ferrostatique, et se déplace sous l'action de la croûte solidifiée en suivant le déplacement des petits côtés de la lingotière.

2. Dispositif de support selon la revendication 1, caractérisé par le fait que la tige (12) de chaque vérin d'application (5) est munie d'une pièce (11) reliée élastiquement à la plaque de support correspondante (4) en un deuxième point de fixation (8) pour le maintien de la plaque en position sensiblement verticale.

3. Procédé de réglage de la largeur d'un dispositif de support d'un produit coulé à la sortie d'une lingotière de coulée continue à largeur réglable en cours de coulée par déplacement des petits côtés, la hauteur de métal liquide étant maintenue constante durant toute l'opération, ledit dispositif de support comprenant quatre plaques de support (4), (3), appliquées respectivement contre les grands et petits côtés du produit, caractérisé par le fait que l'on applique chaque plaque de support (3) contre le petit côté correspondant du produit avec une force juste suffisante pour vaincre la pression ferrostatique, cette dernière restant constante pendant le processus de variation, de façon à réaliser, en cas de modification de la largeur de la lingotière en cours de coulée, un déplacement desdites plaques de support (3) sous l'action de la croûte solidifiée en suivant le déplacement des petits côtés de la lingotière.

4. Procédé de réglage de la largeur d'un dispositif de support de produit coulé selon la revendication 3, caractérisé par le fait que l'on applique chaque plaque de support (3) contre le petit côté correspondant du produit au moyen d'au moins un vérin à double effet que l'on alimente sur ses deux entrées sous une même pression de fluide déterminée à l'avance en fonction de la hauteur de colonne liquide à cet endroit et de la surface du petit côté que l'on supporte de façon à équilibrer la pression ferrostatique à cet endroit.

## Claims

1. Device for supporting a product cast in a continuous casting plant comprising an ingot mould limited by two large sides and two small sides for shaping a product of rectangular cross- section, consisting of a liquid core (1) surrounded by a solidified crust (2) and means for moving the small sides of the ingot mould to modify the width of the product in the course of casting, the level of liquid metal in the ingot mould and, consequently, the ferrostatic pressure at each point remaining constant throughout the operation, and a device for supporting the product at the exit of the ingot mould, comprising four plates (4) and (3) for supporting the large and the small sides of the product respectively, and means for applying the said supporting plates (4) and (3) against the sides of the product, while being supported on a stationary frame (6), characterized in that the means for applying the plates (3) for supporting the small sides consist, in the case of each plate, of at least one double-acting jack (5) supported by the stationary frame and comprising two entries (7) to which there is applied a same single pressure of fluid remaining constant throughout the process of change and determined as a function of the height of the liquid column at this point and of the surface of the supported small side, so that the supporting plate (3) is maintained applied against the product with a force which is just sufficient to balance the ferrostatic pressure, and moves under the action of the solidified crust, following the movement of the small sides of the ingot mould.

2. Supporting device according to Claim 1, characterized in that the rod (12) of each applying jack (5) is equipped with a component (11) connected resiliently to the corresponding supporting plate (4) at a second fastening point (8) in order to maintain the plate in a substantially vertical position.

3. Process for regulating the width of a device for supporting a product cast at the exit of an ingot mould for continuous casting in a width capable of being regulated in the course of casting by moving the small sides, the height of the liquid metal being kept constant throughout the operation, the said supporting device comprising four supporting plates (4), (3) which are applied against the large and small sides of the product respectively, characterized in that each supporting plate (3) is applied against the corresponding small side of the product with a force which is just sufficient to overcome the ferrostatic pressure, the latter remaining constant during the process of change, so as to produce, in the event of change in the width of the ingot mould during the casting, a movement of the said supporting plates (3) under the action of the solidified crust while following the movement of the small sides of the ingot mould.

4. Process for regulating the width of a device for supporting a cast product according to Claim 3, characterized in that each supporting plate (3) is applied against the corresponding small side of the product by means of at least one double-acting jack which is fed at its two entries under the same single pressure of fluid, determined in advance as a function of the height of a liquid column at this point and of the surface of the small side which is supported so as to balance the ferrostatic pressure at this point.

## Patentansprüche

1. Vorrichtung zur Stützung eines in einer Stranggußanlage gegossenen Produktes mit einer Kokille, die durch zwei große Seiten und zwei kleine Seiten begrenzt ist für die Bildung eines im Querschnitt rechteckigen Produktes, welches aus einem flüssigen Kern (1) besteht, welcher durch eine erstarrte Schale (2) umgeben ist, und mit Mitteln zum Verschieben der kleinen Seiten der Kokille zur Veränderung der Breite des Produktes im Verlaufe des Gießens, der Höhe des flüssigen Metalls in der Kokille, wobei infolgedessen der ferrostatische Druck während des ganzen Betriebes an jeder Stelle konstant bleibt, und mit einer Stützvorrichtung für das Produkt am Ausgang der Kokille, mit vier Stützplatten (4) und (3), jeweils große und kleine Seiten für das Produkt, und mit Aufbringmitteln für diese Stützplatten (4) und (3) gegen die Seiten des Produktes unter Aufstützung auf einem festen Gehäuse (6), dadurch gekennzeichnet, daß die Aufbringmittel der Stützplatten (3) der kleinen Seiten für jede Platte durch mindestens eine Schraube (5) mit Doppelwirkung gebildet sind, die sich auf dem festen Gehäuse stützt, mit zwei Eingängen (7), auf welche derselbe Fließmitteldruck aufgebracht ist, der während des ganzen Änderungsprozesses konstant bleibt und der in Funktion der Höhe der flüssigen Säule an dieser Stelle und der Oberfläche der kleinen gestützten Seite bestimmt wird, derart, daß die Stützplatte (3) gegen das Produkt mit einer Kraft aufgebracht gehalten ist, die gerade ausreicht, um den ferrostatischen Druck im Gleichgewicht zu halten, und sich unter der Wirkung der erstarrten Schale entsprechend der Verschiebung der kleinen Seiten der Kokille verschiebt.

2. Stützvorrichtung nach Anspruch 1, dadurch gekennzeichnet, daß der Schaft (12) jeder Aufbringschraube (5) mit einem Stück (11) versehen ist, welches mit der entsprechenden Stützplatte (4) elastisch an einer zweiten Befestigungsstelle (8) verbunden ist, um die Platte in einer im wesentlichen vertikalen Stellung zu halten.

3. Verfahren zum Regeln der Breite einer Stützvorrichtung für ein gegossenes Produkt am Ausgang einer Stranggußkokille mit regelbarer Breite im Verlaufe des Gießens durch Verschieben der kleinen Seiten, wobei die Höhe des flüssigen Metalls während des ganzen Betriebes konstant gehalten wird und die Stützvorrichtung vier Stützplatten (4), (3) aufweist, die jeweils gegen die großen und kleinen Seiten des Produktes aufgebracht werden, dadurch gekennzeichnet, daß man jede Stützplatte (3) gegen die entsprechende kleine Seite des Produktes mit einer Kraft aufbringt, die gerade ausreicht, um den ferrostatischen Druck zu überwinden, wobei letzterer während des Änderungsprozesses konstant bleibt, um im Falle der Veränderung der Breite der Kokille im Verlaufe des Gießens eine Verschiebung der Stützplatten (3) unter der Wirkung der erstarrten Schale entsprechend der Verschiebung der kleinen Seiten der Kokille zu verwirklichen.

4. Verfahren zum Regeln der Breite einer Vorrichtung zur Stützung des gegossenen Produktes gemäß Anspruch 3, dadurch gekennzeichnet, daß man jede Stützplatte (3) gegen die kleine Seite entsprechend dem Produkt mittels mindestens einer Schraube mit Doppelwirkung aufbringt, welche man an ihren beiden Eingängen mit demselben Fließmitteldruck versorgt, der zuvor in Funktion der Höhe der Flüssigkeitssäule an dieser Stelle und der Oberfläche der kleinen Seite bestimmt wird, die so gestützt wird, daß der ferrostatische Druck an dieser Stelle im Gleichgewicht gehalten wird.
